# EUROPÄISCHE PATENTSCHRIFT

(11) **EP 0 082 799 B1**
(45) Veröffentlichungstag und Bekanntmachung des Hinweises auf die Patenterteilung: **25.11.1987**
(21) Anmeldenummer: 82730126.8
(22) Anmeldetag: 27.09.1982
(51) Int. Cl.: H01F 7/18

(54) **Treiberschaltung für Drucker, insbesondere für Matrixdrucker der Nadel- bzw. Hammerbauart**
Driver circuit for printers, in particular for matrix printers of the needle or hammer type
Circuit d'excitation pour imprimantes, notamment imprimantes matricielles à aiguille ou marteau

(30) Priorität: 21.12.1981 DE 3151242
(43) Veröffentlichungstag der Anmeldung: 29.06.1983
(73) Patentinhaber: MANNESMANN Aktiengesellschaft, 40027 Düsseldorf (DE)
(72) Erfinder: Grüner, Manfred, Ing. (grad.), D-7900 Ulm (DE); Gugel, Bernd, Dipl.-Ing., D-7900 Ulm-Einsingen (DE)
(74) Vertreter: Presting, Hans-Joachim, Dipl.-Ing.

## Beschreibung

Die Erfindung betrifft eine Treiberschaltung für Drucker, insbesondere für Matrixdrucker der Nadel- bzw. Hammerbauart mit einem Drucksignale und Startsignale erzeugenden Zeichengenerator, wobei jeweils ein Drucksignal und ein Startsignal am Signaleingang durch UND-Gatter verknüpft sind, ferner mit jeweils an die UND-Gatter angeschlossene, monostabile Kippstufen, die jeweils ein Zeitglied aufweisen und deren Ausgänge über Ansteuer-Gatter separat mit der Basis von Ansteuer-Transistoren verbunden sind, deren Emitter über Basiswiderstände jeweils an der Basis von Transistoren liegen, wobei deren Kollektor bzw. deren Emitter an Spannungsstufen schaltbar sind und wobei an einem der Transistoren die Magnetspule für die abzuschießende Nadel bzw. für den Hammer vorgesehen ist.

Derartige Treiberschaltungen, wie sie aus der DE-B-2 515 124 bekannt sind, gelangen in Matrixdruckern zur Anwendung, um den mittels Elektromagnetspulen versehenen Drucknadeln oder Druckhämmern einen elektrischen Stromimpuls zeitgesteuert zuzuführen. Aufgrund des Stromimpulses werden die Drucknadeln oder die Druckhämmer abgeschossen und erzeugen auf dem ihnen gegenüberliegenden Aufzeichnungsträger (z. B. einem Papierstreifen) über das Farbband einen Punktabdruck, wobei eine große Anzahl von Punktabdrucken ein Schriftzeichen bilden. Nach dem Abschießen der Drucknadeln oder Druckhämmer wird der Aufzeichnungsträger in Richtung seiner-Längserstreckung vorgeschoben, so daß entweder eine neue Zeile (Zeilendrucker) oder eine neue Serie von Punkten (Seriendrucker) geschrieben werden können. Bei Seriendruckern ist es auch üblich, den Aufzeichnungsträger innerhalb der Zeichenhöhe, d. h. innerhalb der Zeile weiterzutransportieren. In jedem Fall ist zur Erzeugung einer hohen Zahl von Druckpunkten wichtig, eine Drucknadel oder einen Druckhammer nach einem erfolgten Abschießen sobald wie möglich erneut betätigen zu können. Diese Bestrebung stößt jedoch dann auf Schwierigkeiten, wenn die Drucknadel oder der Druckhammer etwa zeitgleich mit der Rückkehr in die Ausgangspostion bereits erneut abgeschossen werden soll. Die mögliche Anzahl von Abschieß-Impulsen einer Drucknadel oder eines Druckhammers pro Sekunde wid als Grenzfrequenz bezeichnet.

Im Schrifttum finden sich für Nadeldruckköpfe Angaben über Grenzfrequenzen von bis zu 2000 pro Sekunde. Die physikalischen Bedingungen beim Antreiben einer Drucknadel oder eines Druckhammers gestatten jedoch bei derartig hohen Frequenzen keineswegs, die der Elektromagnetspule zugeführte Energie vollständig in Bewegungsenergie für die Drucknadel oder für den Druckhammer umzusetzen. Vielmehr wird ein erheblicher Anteil dieser elektrischen Energie in Wärme umgewandelt, wodurch die Organe, die die Drucknadeln oder die Druckhämmer tragen, erwärmt werden und gleichzeitig ihre Umgebung mit erwärmen. Diese Erwärmung stellt nicht nur einen Energieverlust dar, sondern auch eine Beeinträchtigung aller innerhalb eines Druckkopfes oder einer Hammerbank befindlicheq Elemente (z. B. von elektronischen Bauteilen, wie Transistoren) und bedingt eine geringere Lebenszeit einzelner Elemente oder des ganzen Druckkopfes bzw. der ganzen Hammerbank. In einigen Fällen ist es auch unerläßlich, diese Verlustwärme durch besondere Maßnahmen, wie z. B. durch Zwangskühlung des Druckers, abzuführen, was jedoch den Aufwand an Konstruktionsteilen sowie die Störanfälligkeit erhöht und die Wartung des Druckers verteuert.

Aus der US-A-3 628 100 ist eine Steuerschalterung für Druckhämmer bekannt geworden, die abweichend von der hier beschriebenen keine verschiedenen Spannungsstufen aufweist. Bei der bekannten Schaltung wird mit einem Zeichenimpulsgenerator ein nach Größe und Dauer bestimmter Impulsverlauf erzeugt. Dem Steuerschaltungsteil für jede der Elektromagnetspulen sind Kippstufen vorgeschaltet. Um zwischen den Stromanstiegs-und Stromabfall-Phasen eine unerwünschte Stromspitze des Erregerstromes zu vermeiden, erfolgt eine durch mehrere Transistorstufen bewirkte stromabhängige Beeinflussung des Kollektor-Emitterwiederstandes der die Magnetspulen speisenden Transistoren.

Der Erfindung liegt die Aufgabe zugrunde, eine vorteilhafte Schaltung anzugeben, die einer übermäßigen Erwärmung des Druckkopfes bzw. der Hammerbank entgegenwirkt. Dies soll auch für höhere Frequenzbereiche (wie z. B. den Bereich der Grenzfrequenz) gelten, um die Lebensdauer der der Erwärmung ausgesetzten Elemente zu erhöhen und eine Zwangskühlung einzusparen.

Die gestellte Aufgabe wird durch die im Anspruch 1 angegebene Erfindung gelöst.

Die geringere Stromspitze bewirkt eine geringere Erwärmung der Bauteile und ermöglicht, bei der Druckarbeit an die Grenzfrequenz des mechanischen Systems der Drucknadeln bzw. der Druckhämmer zu gehen. Von einer Zwangskühlung des Druckkopes bzw. der Hammerbank kann abgesehen werden. Nach Erreichen des Zeitpunktes, in welchem eine von zwei Spannungsstufen für die Aufrechterhaltung des Stromes durch die Magnetspule ausreicht, wird eine der Spannungsstufen abgeschaltet.

Nach einem weiteren Gedanken ist vorgesehen, daß durch die Strombegrenzungsschaltung ein in der Magnetspule aus einem vorhergegangenen Druckimpuls verbliebener Reststrom erfaßbar ist. Diese Maßnahme bedeutet, daß durch die Strombegrenzung der Strom in der Magnetspule den vorgegebenen Wert nicht überschreitet, auch wenn vom vorhergehenden Einschalten noch ein Reststrom vorhanden ist, der den Stromanstieg schneller erfolgen lassen würde.

Vorteilhaft ist ferner, daß die Strombegrenzungsschaltung mit Ausnahme der Magnetspule und die Bauteile der Spannungsstufen-Schaltung auf einer Leiterplatte angeordnet sind, die in Entfernung vom Nadeldruckkopf bzw. in Entfernung von der Hammerbank des Matrixdruckers angeordnet ist. Eine Erwärmung aufgrund der Stromwärme im Referenzwiderstand kann somit leicht über die vorgesehene Gehäusekühlung des Druckers abgeführt werden, ohne die empfindsamen Bauteile des Nadeldruckkopfes bzw. der Hammerbank zu beeinträchtigen.

Ein Ausführungsbeipiel der Erfindung ist in der Zeichnung dargestellt und wird im folgenden näher beschrieben. Es zeigen
Fig. 1 einen Schaltplan für die erfindungsgemäße Treiberschaltung und
Fig. 2 das mit der Treiberschaltung erzielbare Stromverlaufsdiagramm in Abhängigkeit der Zeit.
Fig. 3 ein Stromverlaufsdiagramm in Abhängigkeit der Zeit in einer Gegenüberstellung von Strombegrenzung und Restenergie,
Fig. 4 ein Stromverlaufsdiagramm in Abhängigkeit der Zeit mit einer Gegenüberstellung von fehlender Strombegrenzung mit Restenergie und einem Stromverlaufsdiagramm ohne Strombegrenzung und ohne Restenergie.

Der Druckimpuls 1a für eine Nadel oder einen Hammer wird über die Leitung 1 in der UND-Gatter-Schaltung, bestehend aus den Gattern G1 und G2, dem Eingang 13 des Gatters G1 zugeführt, wobei die Leitung 1 über die Leitung 2 mit dem Eingang 9 des Gatters G2 verbunden ist. Gleichzeitig erfolgt die Eingabe des Startsignals 3a über die Leitung 4 auf den Eingang 10 des Gatters G2, wobei die Verknüpfung über die Leitung 5 mit dem Eingang 12 des Gatters G1 ausgeführt ist. Die beiden Gatter G1 und G2 starten die Signale jeweils zu einem gleichen Zeitpunkt. Der Druckimpuls 1a und das Startsignal 3a werden den monostabilen Kippstufen T1 und T2 zugeführt, wozu das Gatter G1 am Ausgang 11 mit dem Eingang 14 der Kippstufe T1 verbunden ist und das Gatter G2 am Ausgang 8 mit dem Eingang 15 der Kippstufe T2 liegt.

Die in die Kippstufen T1 und T2 integrierten Zeitglieder R1/C1 bzw. R2/C2 liegen mit ihrer Zuleitung 16 bzw. 17 jeweils an der Versorgungsspannung für die Kippstufen T1 bzw. T2 und sind an die Eingänge 6a,7a (Kippstufe T1) bzw. 6, 7 (Kippstufe T2) geschaltet.

Die Eingänge B und C1 (clear) liegen jeweils an einer festen Spannung (von z. B. 5 Volt). Die Ausgänge Q-Strich sind nicht beschaltet. An die Ausgänge Q der Kippstufen T1 und T2 sind die Ansteuergatter G3 bzw. G4 (als Negationsbausteine ausgeführt) geschaltet, um die Anpassung der vorausgehenden 5-Volt-Logik an die nachfolgende Betriebsspannung durchzuführen. Die Ansteuergatter G3 bzw. G4 stellen eine "open-collector-Schaltung" dar, was bedeutet, daß bei einer Transistorstufe der Kollektorkreis offen ist. Der Kollektor dieses Ausgangstransistors ist über den außerhalb des IC's angeschlossenen Widerstand R1 mit der Betriebsspannung verbunden. Das Ausgangssignal der "open-collector-Schaltung" zeigt dann ein "activ-low-Verhalten", d. h. nur bei dem Gatter, dessen Ausgang ein Signal abgibt, wird der Ausgangstransistor stromführend, und dadurch wird der betreffende Punkt auf Massepotential gelegt.

Die Ausgänge Q der Kippstufen T1 bzw. T2 erzeugen die mit 18 bzw. 19 bezeichneten Signale entsprechender Zeitlänge (das Signal 18 ist zeitlänger als das Signal 19).

Weiterhin sind die Eingänge 20 und 21 dieser Ansteuergatter G3 bzw. G4 beschaltet. An den Ausgängen 22 und 23 liegen die Vorwiderstände R3 bzw. R4 für die Basisspannung der Ansteuertransistoren T3 bzw. T4. Der Kollektor 24 des Ansteuertransistors T3 und der Kollektor 25 des Ansteuertransistors T4 liegen an der positiven Netzspannung + U-Netz (von z. B. plus 18 Volt), die durch die Phasenleitung 26 zugeführt wird. Die Basis des Ansteuertransistors T3 bzw. die Basis für den Ansteuertransistor T4 wird jeweils über die Spannungsteiler-Widerstände R5 bzw. R6 auf die gewünschte Basisspannung stabilisiert. Der Emitter 27 ist über den Vorwiderstand R7 an die Basis des Treibertransistors T5 und der Emitter 28 über den Vorwiderstand R8 an die Basis des Schalttransistors T6 (vom Typ NPN-Transistor) geschaltet. Basis und Emitter 29 des Schalttransistors T6 liegen außerdem über den Spannungsteiler-Widerstand R9 an einer gegenüber dem Grundpotential 30 negativen Betriebsspannung minus U-Netz (von z. B. minus 36 Volt) an.

Der Kollektor 31 des Schalttransistors T6 bzw. der Kollektor 32 des Treibertransistors T5 sind an das positive Betriebsspannungspotential (d. h. z. B. an plus 18 Volt) gelegt. Hierbei ist zwischen dem Kollektor 31 und dem Emitter 33 der Referenzwiderstand R10 eingeschaltet und zwischen diesen und dem Kollektor 31 des Schalttransistors T6 eine Diode V2 geschaltet, die mit dem Grundpotential 30 verbunden ist. Außerdem ist an den Kollektor 31 des Schalttransistors T6 bzw. an den Referenzwiderstand R10 und die Diode V2 die Zenerdiode V1 geschaltet. Die Zenerdiode V1 und der Referenzwiderstand R10 bilden zusammen eine Strombegrenzungsschaltung, wobei der Referenzwiderstand R10 an den Emitter 33 des Treibertransistors T5 geschaltet ist und die Zenerdiode V1 parallel zur Referenzwiderstand-Emitter-Strecke liegt.

Zu Beginn eines Zyklus', in dem eine Nadel oder ein Hammer abgeschossen wird, sind beide Gatter G3 und G4 aufgesteuert, wodurch die Ansteuertransistoren T3 und T4 durchgeschaltet werden. In diesem Zeitabschnitt fließt ein Strom vom positiven Potential (plus 18 Volt) über die Leitung 26 und den Ansteuertransistor T4, den Vorwiderstand R8 zur Basis des Schalttransistors T6 und den Spannungsteiler-Widerstand R9 zum negativen Potential (minus 36 Volt) sowie über den Ansteuertransistor T3 und den Vorwiderstand R7 zur Basis des Treiber-Transistors T5, so daß der Stromanstieg in der Treiber-Magnetspule L unter erhöhter Spannung (54 Volt) beginnt. In Fig. 2 ist dieser steile Stromanstieg innerhalb der Zeit t1 durch die Flanke 35 dargestellt. Damit fließt auch ein Strom in dem durchgeschalteten Treibertransistor T5 und in dem Schalttransistor T6. Der hierbei ansteigende Strom wird jedoch durch die Zenerdiode V1 und durch den Referenzwiderstand R10 begrenzt, so daß der Strom für einen Zeitabschnitt 35 sehr exakt gleich bleibt (Fig. 2), wobei die Betriebsspannung nach Erreichen des Zeitwerts t3 auf einen niedrigeren Wert (plus 18 Volt) geschaltet wird. In diesem Zeitabschnitt fließt daher nur noch ein Strom vom positiven Potential (plus 18 Volt) durch die Treiber-Magnetspule L1 über den Treibertransistor T5 und den Referenzwiderstand R10 durch die Diode V2 nach dem Grundpotential 30. Der Druckimpuls 1a fällt nach der vorbestimmten Zeit t2 ab und die Stromstärke sinkt entsprechend der Flanke 37 (Fig. 2) bis auf Null ab. Nunmehr kann bereits der nächste Druckimpuls 1a eingeleitet werden. Die Druckimpulse nehmen in einem praktischen Ausführungsbeispiel eine Zeit t2 von ca. 200 msec ein, wobei der Zeitabschnitt t1 für den ansteigenden Strom in der Elektromagnetspule L1 ca. 100 msec beträgt.

In Fig. 3 ist der Stromverlauf an der ansteigenden Flanke 35 mit Strombegrenzung und mit von einem vorangegangenen Druckimpuls 1a zurückgebliebener Restenergie in der Treiber-Magnetspule L dargestellt. Die abfallende Flanke 37 ergibt sich durch die Strombegrenzung ohne Restenergie.

Gemäß Fig. 4 bildet die äußere Kurve 38 einen Stromverlauf ohne Strombegrenzung mit Restenergie und der innere Verlauf der Stromkurve 39 den theoretisch zu erzielenden Stromverlauf ohne Strombegrenzung und ohne Restenergie. Daran wird deutlich, daß die Stromverlaufskurve in Fig. 3 einen wesentlich geringeren Energieverlust (gekennzeichnet durch die dortige Schraffur) ergibt als die in Fig. 4 dargestellte (ebenfalls schraffierte) Fläche gemäß dem Stromverlauf ohne Strombegrenzung mit Restenergie der Treiber-Magnetspule L1. Demzufolge überschreitet aufgrund der Strombegrenzung der Strom in der Treiber-Magnetspule L1 den vorgegebenen Wert nicht, auch wenn vom vorhergehenden Bestromen noch Restenergie gespeichert ist, die den Stromanstieg schneller erfolgen lassen würde. Die in Fig. 3 schraffierte Fläche ergibt demzufolge keine wesentlich höhere Verlustleistung in der Treiber-Magnetspule L im Vergleich zu einer Bestromung ohne Strombegrenzung gemäß Fig. 4. Die jeweils schraffierten Flächen in den Fig. 3 und 4 stellen die Verlustleistung dar, die innerhalb der Bauteile in Wärme umgesetzt wird und von der ein Anteil auch zur Erwärmung der Transistoren führen kann.

## Patentansprüche

1. Treiberschaltung für Drucker, insbesondere für Matrixdrucker der Nadel- bzw. Hammerbauart, mit einem Drucksignale (1 a) und Startsignale (3a) erzeugenden Zeichengenerator, wobei jeweils ein Drucksignal und ein Startsignal am Signaleingang durch UND-Gatter (G1, G2) verknüpft sind, ferner mit jeweils an die UND-Gatter angeschlossene, monostabile Kippstufen (T1, T2), die jeweils ein Zeitglied (R1/C1 bzw. R2/C2) aufweisen und deren Ausgänge über Ansteuer-Gatter (G3, G4) separat mit der Basis von Ansteuer-Transistoren (T3, T4) verbunden sind, deren Emitter (27, 28) über Basiswiderstände (R7, R8) jeweils an der Basis von zwei Schalttransistoren (T5, T6) liegen, deren Kollektor-Emitterstrecken die Magnetspule (L1) für die abzuschießende Nadel bzw. den Hammer an verschiedene Spannungsstufen legen,
dadurch gekennzeichnet,
daß der Strom in der Magnetspule (L1) nach der Stromanstiegsphase (t1) mittels einer Strombegrenzungsschaltung auf einer vorbestimmten Höhe gehalten wird, bevor er nach einer Zeit (t2) gleichbleibender Stromstärke abgeschaltet wird, derart, daß der Stromverlauf in der Magnetspule (L1) näherungsweise ein ungleichschenkliges Trapez (35, 36, 37) bildet, daß hierzu die Strombegrenzungsschaltung einen am Emitter (33) des einen Schalttransistors (T5) liegenden Referenzwiderstand (R10) und eine parallel zur Referenzwiderstand- und Basis-Emitter-Strecke liegende Zenerdiode (V1) aufweist, deren Anode an der Basis dieses Schalttransistors (T5) und deren Kathode am Referenzwiderstand (R10) liegt, daß die Kollektoren (24, 25) der Ansteuertransistoren (T3, T4) jeweils an einer positiven Netzspannung ( + U) liegen und daß der Emitter (27) des einen Ansteuertransistors (T3) über einen Vorwiderstand (R7) an die Basis des einen Schalttransistors (T5) und der Emitter (28) des anderen Ansteuertransistors (T4) über einen Vorwiderstand (R8) an die Basis des anderen Schalttransistors (T6) geschaltet ist.

2. Treiberschaltung nach Anspruch 1,
dadurch gekennzeichnet,
daß durch die Strombegrenzungsschaltung (V1, R10) ein in der Magnetspule (L1) aus einem vorhergegangenen Druckimpuls (1a) verbliebener Reststrom erfaßbar ist.

3. Treiberschaltung nach den Ansprüchen 1 und 2,
dadurch gekennzeichnet,
daß die Strombegrenzungsschaltung (V1, R10) mit Ausnahme der Magnetspule (L1) und die Bauteile der Spannungsstufen-Schaltung auf einer Leiterplatte angeordnet sind, die in Entfernung vom Nadeldruckkopf bzw. in Entfernung von der Hammerbank des Matrixdruckers angeordnet ist.

## Claims

1. Driver circuit arrangement for printers, in particular for matrix printers of the needle or respectively hammer construction, with a character generator which produces print signals (1a) and start signals (3a), whereby in each case a print signal and a start signal are combined at the signal input through AND-gates (G1, G2), and in addition with one-shot multivibrators (T1, T2) which are connected in each case to the AND-gates and which have in each case a timing element (R1/C1 or respectively R2/C2) and the outputs of which are connected via drive gates (G3, G4) separately with the base of drive transistors (T3, T4), the emitters (27, 28) of which via base resistances (R7, R8) in each case adjoin the base of two switching transistors (T5, T6), the collector-emitter sections of which connect the magnet coil (L1). for the needle which is to be launched into action, or respectively the hammer, to various voltage steps,
characterized in that
the current in the magnet coil (L1), after the current increase phase (t1), is kept at a predetermined level by means of a current limiting circuit arrangement, before it is disconnected after a period (t2) of uniform current intensity, such that the current flow in the magnet coil (L1) forms an approximately unequal- sided trapezium (35, 36, 37), that in addition, the current limiting circuit arrangement has reference resistance (R10) adjoining the emitter (33) of one switching transistor (T5) and has a Zener diode (V1) lying parallel to the reference resistance-and base-emitter section, the anode of which adjoins the base of this switching transistor (T5) and the cathode of which adjoins the reference resistance (R10),
that the collectors (24, 25) of the drive transistors (T3, T4) in each case adjoin a positive supply voltage (+ U), and that the emitter (27) of one drive transistor (T3) is connected via a series resistance (R7) to the base of one switching transistor (T5) and the emitter (28) of the other drive transistor (T4) is connected via a series resistance (R8) to the base of the other switching transistor (T6).

2. Driver circuit arrangement according to Claim 1,
characterized in that
through the current limiting circuit arrangement (V1, R10) a residual current is able to be picked up which has remained in the magnet coil (L1) from a preceding print impulse (1 a).

3. Driver circuit arrangement according to Claims 1 and 2,
characterized in that
the current limiting circuit arrangement (V1, R10), with the exception of the magnet coil (L1) and the components of the voltage step circuit arrangement, is arranged on a printed circuit board, which is arranged at a distance from the needle print head or respectively at a distance from the hammer bank of the matrix printer.

## Revendications

1. Circuit d'attaque pour machines imprimantes, en particulier pour des imprimantes à matrice du type à aiguilles ou à marteaux, comportant un générateur de signaux créant des signaux d'impression (1a) et des signaux de démarrage (3a), un signal d'impression et un signal de démarrage étant, à chaque fois, combinés à l'entrée de signaux par l'intermediaire de portes ET (G1, G2), comportant de plus des étages de bascule monostables (T1, T2) reliés, a chaque fois, aux portes ET, qui comportent, à chaque fois, une horloge (R1/C1 ou R2/C2) et dont les sorties sont reliées, de façon separée, par l'intermédiaire de portes de commande (G3, G4), à la base de transistors de commande (T3, T4), dont les émetteurs (27,28) sont reliés, à chaque fois, par l'intermédiaire de résistances de base (R7, R8), à la base de deux transistors de commutation (T5, T6), dont les collecteurs-émetteurs relient la bobine électromagnetique (L1) pour l'aiguille ou le marteau à frapper à différents étages de tension, caractérisé en ce que le courant dans la bobine électromagnétique (L1), après la phase d'accroissement de courant (t1), est maintenu à une valeur prédéterminée au moyen d'un circuit de limitation de courant, avant qu'il ne soit coupé après une durée (t2) de puissance de courant constante, de sorte que la courbe de courant dans la bobine électromagnétique (L1) forme sensiblement un trapèze irrégulier (35, 36, 37), en ce que le circuit de limitation de courant comporte une résistance de référence (R10) reliée à l'émetteur (33) d'un transistor de commutation (T5) et une diode de Zener (V1) reliée en parallèle à l'ensemble formé par la résistance de référence et l'emetteur et la base, dont l'anode est reliée à la base de ce transistor de commutation (T5) et dont la cathode est reliée à la résistance de référence (R10), en ce que les collecteurs (24, 25) des transistors de commande (T3, T4) sont, à chaque fois, à une tension de reseau positive (+ U), et en ce que l'émetteur (27) d'un transistor de commande (T3) est relié à la base d'un transistor de commutation (T5) par l'intermédiaire d'une résistance série (R7) et l'émetteur (28) de l'autre transistor de commande (T4) à la base de l'autre transistor de commutation (T6) par l'intermédiaire d'une résistance serie (R8).

2. Circuit d'attaque selon la revendication 1, caractérisé en ce que, grâce au circuit de limitation de courant (V1, R10), un courant résiduel restant dans la bobine électromagnétique (L1) d'une impulsion d'impression précédente (la) peut être capté.

3. Circuit d'attaque selon les revendications 1 et 2, caractérisé en ce que le circuit de limitation de courant (V1, R10), à l'exception de la bobine électromagnétique (L1), et les organes du circuit constituant les étages de tension sont disposés sur une carte imprimée, qui est disposée à une certaine distance de la tête d'impression à aiguilles, ou à une certaine distance du banc de marteaux de l'imprimante à matrice.
